# EUROPÄISCHE PATENTSCHRIFT

(11) **EP 1 541 478 B1**
(45) Veröffentlichungstag und Bekanntmachung des Hinweises auf die Patenterteilung: **14.02.2007**
(21) Anmeldenummer: 04028773.2
(22) Anmeldetag: 04.12.2004
(51) Int. Cl.: B65D 25/28

(54) **Traggriffbefestigung an Kunststoffbehältern**
Handle attachment on plastic containers
Fixation de poignée à des conteneurs en plastique

(30) Priorität: 11.12.2003 DE 10357936
(43) Veröffentlichungstag der Anmeldung: 15.06.2005
(73) Patentinhaber: Schütz GmbH & Co. KGaA, 56242 Selters / Westerwald (DE)
(72) Erfinder: Schütz, Udo, 56242 Selters (DE)
(74) Vertreter: Pürckhauer, Rolf

(56) Entgegenhaltungen:
- DE-A1- 10 162 837
- DE-U1- 29 700 288

## Beschreibung

Die Erfindung betrifft eine Traggriffbefestigung an Kunststoffbehältern, insbesondere blasgeformten Kunststoffässern, mit einem an einer Konsolenplatte des Traggriffs angeformten Gewindestutzen mit Innengewinde zum Aufschrauben der Konsolenplatte auf einem Gewindezapfen mit Außengewinde, der an einer an dem Behälter angebrachten oder angeformten Halteplatte angeformt ist, sowie mit einer Verdrehsicherung gegen Lösen des Traggriffs von dem Behälter.

Eine Traggriffbefestigung dieser Art ist aus der DE 101 62 837 A1 bekannt. Die DE 297 00 288 U1 beschreibt eine gattungsgemäße Traggriffbefestigung mit einer Überdrehsicherung, die eine Beschädigung der Gewinde beim Aufschrauben des an der Konsolenplatte des Traggriffs angeformten Gewindestutzens mit einem Innengewinde auf den an der Halteplatte am Behälter angeformten Gewindezapfen mit einem Außengewinde verhindert.

Der Erfindung liegt die Aufgabe zugrunde, die Traggriffbefestigung der gattungsgemäßen Art für Kunststoffbehälter im Hinblick auf eine Verbesserung der Transportsicherheit der Behälter weiterzuentwickeln.

Diese Aufgabe ist erfindungsgemäß gelöst durch die Traggriffbefestigung mit den Merkmalen des Patentanspruchs 1.

Die Unteransprüche beinhalten vorteilhafte und zweckmäßige Weiterbildungen der Erfindung.

Die Überdrehsicherung der erfindungsgemäßen Traggriffbefestigung an Kunststoffbehältern verhindert eine Beschädigung der Gewinde beim Aufschrauben des an der Konsolenplatte des Traggriffs angeformten Gewindestutzens mit einem Innengewinde auf den an der Halteplatte am Behälter angeformten Gewindezapfen mit einem Außengewinde und durch die Verdrehsicherung der an der Halteplatte am Behälter anschraubbaren Konsolenplatte des Traggriffs wird vermieden, daß sich der bzw. die Traggriffe beim Anheben eines Behälters von diesem löst bzw. lösen.

Die Erfindung ist nachstehend anhand von Zeichnungsfiguren erläutert, die folgendes darstellen:
- Fig. 1: eine Seitenansicht eines Kunststoffasses mit einem an diesem befestigen Traggriff,
- Fig. 2: eine Vorderansicht der Traggriffbefestigung gemäß Fig. 1 in einer vergrößerten, perspektivischen Darstellung,
- Fig. 3: eine Seitenansicht der an einem Kunststoffaß angebrachten Traggriffbefestigung,
- Fig. 4: eine vergrößerte Längsschnittdarstellung der Traggriffbefestigung und
- Fig. 5: eine Vorderansicht der an einem Behälter angeformten Bauelemente der Traggriffbefestigung ohne die Konsolenplatte des Traggriffs in einer vergrößerten, perspektivischen Darstellung.

Die als Kunststoffspritzgießteile gefertigten beiden Traggriffe 1 für einen Kunststoffbehälter 2, z. B. ein Kunststoffaß, sind als Fallgriffe ausgebildet und mittels eines scharnierartigen Übergangs 3 an einer Konsolenplatte 4 angelenkt. An der Konsolenplatte 4 der Traggriffe 1 ist ein Gewindestutzen 5 mit Innengewinde 6 zum Aufschrauben der Konsolenplatte 4 in Pfeilrichtung a auf einen an einer Halteplatte 7 am Behälter 2 angeformten Gewindezapfen 8 mit Außengewinde 9 angeformt, wobei die Gewinde 6,9 dreigängig sind und die Gewindeanfänge jeweils um 120° verdreht sind. Die Halteplatte 7 ist an den durch Blasformen hergestellten Kunststoffbehälter 2 angeblasen.

An einen Ansatz 10 am Behälter 2 ist eine federnd ausgebildete Rastzunge 11 angeformt, die als Verdrehsicherung gegen Lösen der angeschraubten Konsolenplatte 4 eines Traggriffs 1 in Pfeilrichtung b in eine Aussparung 12 im Außenrand 13 der runden Konsolenplatte 4 einrastet und an einer Anschlagkante 14 der Aussparung 12 zur Anlage gelangt.

An der Halteplatte 7 am Behälter 2 ist eine weitere federnd ausgebildete Rastzunge 15 angeformt, die als Überdrehsicherung beim Aufschrauben des Gewindestutzens 5 der Konsolenplatte 4 eines Traggriffs auf den Gewindezapfen 8 der Halteplatte 7 in eines zweite Aussparung 16 im Außenrand 13 der Konsolenplatte 4 einrastet und an einer Anschlagkante 17 der Aussparung 16 zur Anlage gelangt.

Die an dem Ansatz 10 und der Halteplatte 7 am Behälter 2 angeformten Rastzungen 11, 15 sowie die Aussparungen 12, 16 im Außenrand 13 der Konsolenplatte 4 eines Traggriffs 1 zum Einrasten der Rastzungen 11, 15 sind jeweils diagonal gegenüberliegend angeordnet.

An den Traggriffen 1 sind zwei Rastnasen 18 angeformt, die zum Arretieren der Traggriffe 1 in der gegen den Behälter 2 geschwenkten Position 1a jeweils in eine Rastausnehmung 19 im Außenrand 13 der Konsolenplatte 4 der Traggriffe einrastbar sind.

An der Konsolenplatte 4 sind jeweils zwei Anschlagstege 20 zum Arretieren der ausgeschwenkten Tragposition 1b der Traggriffe 1 angeformt.

## Patentansprüche

1. Traggriffbefestigung an Kunststoffbehältern (2), insbesondere blasgeformten Kunststoffässern, mit einem an einer Konsolenplatte (4) des Traggriffs (1) angeformten Gewindestutzen (5) mit Innengewinde (6) zum Aufschrauben der Konsolenplatte (4) auf einem Gewindezapfen (8) mit Außengewinde (9), der an einer an dem Behälter (2) angebrachten oder angeformten Halteplatte (7) angeformt ist, sowie mit einer Verdrehsicherung gegen Lösen des Traggriffs (1) von dem Behälter (2), **gekennzeichnet durch** eine am Behälter (2) angeformte, federnd ausgebildete Rastzunge (11), die als Verdrehsicherung gegen Lösen der aufgeschraubten Konsolenplatte (4) des Traggriffs (1) in eine Aussparung (12) im Außenrand (13) der runden Konsolenplatte (4) einrastet und an einer Anschlagkante (14) der Aussparung (12) zur Anlage gelangt, sowie eine an der Halteplatte (7) am Behälter (2) angeformte, federnd ausgebildete weitere Rastzunge (15), die als Überdrehsicherung beim Aufschrauben des Gewindestutzens (5) der Konsolenplatte (14) des Traggriffs (1) auf den Gewindezapfen (8) der Halteplatte (7) in eine zweite Aussparung (16) im Außenrand (13) der Konsolenplatte (4) einrastet und an einer Anschlagkante (17) der Aussparung (16) zur Anlage gelangt.

2. Traggriffbefestigung nach Anspruch 1, **dadurch gekennzeichnet, daß** die an dem Ansatz (10) und an der Halteplatte (7) am Behälter (2) angeformten Rastzungen (11, 15) sowie die Aussparungen (12, 16) im Außenrand (13) der Konsolenplatte (4) des Traggriffs (1) zum Einrasten der Rastzungen (11, 15) jeweils diagonal gegenüberliegend angeordnet sind.

3. Traggriffbefestigung nach Anspruch 1 und 2, **dadurch gekennzeichnet, daß** der als Fallgriff ausgebildete Traggriff (1) mittels eines scharnierartigen Übergangs (3) an der Konsolenplatte (4) angelenkt ist.

4. Traggriffbefestigung nach einem der Ansprüche 1 bis 3, **gekennzeichnet durch** mindestens eine an dem Traggriff (1) angeformte Rastnase (18), die zum Arretieren des Traggriffs (1) in der gegen den Behälter (2) geschwenkten Position (1a) in eine Rastausnehmung (19) im Außenrand (13) der Konsolenplatte (4) des Traggriffs (1) einrastbar ist.

5. Traggriffbefestigung nach einem der Ansprüche 1 bis 4, **gekennzeichnet durch** einen an die Konsolenplatte (4) des Traggriffs (1) angeformten Anschlag zum Arretieren der ausgeschwenkten Trageposition (1b) des Tragegriffs (1).

6. Traggriffbefestigung nach Anspruch 5, **gekennzeichnet durch** zwei an die Konsolenplatte (4) angeformte Anschlagstege (20) für den Traggriff (1).

7. Traggriffbefestigung nach einem der Ansprüche 1 bis 6, **dadurch gekennzeichnet, daß** die Halteplatte (7) zum Anschrauben der Konsolenplatte (4) des Traggriffs (1) an den Behälter (2) angeblasen ist.

8. Traggriffbefestigung nach einem der Ansprüche 1 bis 7, **gekennzeichnet durch** ein dreigängiges Gewinde (6,9) des Gewindestutzens (5) der Konsolenplatte (4) und des Gewindezapfens (8) der Halteplatte (7) mit jeweils um 120° verdrehten Gewindeanfängen.

## Claims

1. Handle attachment on plastic material containers (2), in particular blow-moulded plastic material barrels, having a threaded connection piece (5) which is moulded onto a console plate (4) of the handle (1) and has an inner thread (6) for screwing the console plate (4) onto a threaded pin (8) with an outer thread (9) which is moulded onto a retaining plate (7) which is fitted or moulded onto the container (2), and also having an anti-rotation device against release of the handle (1) from the container (2), **characterised by** a snap-in pin (11) which is moulded onto the container (2) and has a resilient configuration, said snap-in pin catching into a recess (12) in the outer edge (13) of the round console plate (4) as anti-rotation device against release of the screwed-on console plate (4) of the handle (1) and coming to abut on a stop edge (14) of the recess (12), and also by a further snap-in pin (15) which is moulded onto the retaining plate (7) on the container (2) and has a resilient configuration, said further snap-in pin catching into a second recess (16) in the outer edge (13) of the console plate (4) as anti-thread-stripping device when screwing the threaded connection piece (5) of the console plate (14) of the handle (1) onto the threaded pin (8) of the retaining plate (7) and coming to abut on a stop edge (17) of the recess (16) .

2. Handle attachment according to claim 1, **characterised in that** the snap-in pins (11, 15) which are moulded onto the shoulder (10) and onto the retaining plate (7) on the container (2) and also the recesses (12, 16) in the outer edge (13) of the console plate (4) of the handle (1) for catching the snap-in pins (11, 15) are disposed respectively diagonally opposite each other.

3. Handle attachment according to claim 1 and 2, **characterised in that** the handle (1), which is configured as a drop handle, is articulated by means of a hinge-type transition (3) on the console plate (4).

4. Handle attachment according to one of the claims 1 to 3, **characterised by** at least one snap-in nose (18) which is moulded onto the handle (1) and, for locking the handle (1) in the position (1a) pivoted against the container (2), can be caught in a snap-in recess (19) in the outer edge (13) of the console plate (4) of the handle (1).

5. Handle attachment according to one of the claims 1 to 4, **characterised by** a stop which is moulded onto the console plate (4) of the handle (1) for locking of the pivoted-out carrier position (1b) of the handle (1).

6. Handle attachment according to claim 5, **characterised by** two stop webs (20), which are moulded onto the console plate (4), for the handle (1).

7. Handle attachment according to one of the claims 1 to 6, **characterised in that** the retaining plate (7) for screwing-on the console plate (4) of the handle (1) is blown onto the container (2).

8. Handle attachment according to one of the claims 1 to 7, **characterised by** a three-start thread (6, 9) of the threaded connection piece (5) of the console plate (4) and of the threaded pin (8) of the retaining plate (7) with thread starts rotated respectively by 120°.

## Revendications

1. Fixation de poignée sur des récipients en matière plastique (2), en particulier sur des fûts en matière plastique formés par soufflage, comportant d'une part une tubulure filetée (5) façonnée sur une plaque en console (4) de la poignée (1) et munie d'un filetage intérieur (6) pour visser la plaque en console (4) sur un tourillon fileté (8) muni d'un filetage extérieur (9) et façonné sur une plaque de maintien (7) appliquée ou façonnée sur le récipient (2) et d'autre part une protection antitorsion qui empêche que la poignée (1) ne se détache du récipient (2), **caractérisée par** une languette de blocage (11), élastique et façonnée sur le récipient (2), qui, pour servir de protection antitorsion afin d'empêcher la plaque en console (4) vissée de la poignée (1) de se détacher, se bloque dans une cavité (12) dans le bord extérieur (13) de la plaque en console (4) ronde et qui entre en contact avec une arête d'arrêt (14) de la cavité (12)et par une autre languette de blocage (15), élastique et façonnée sur la plaque de support (7) sur le récipient (2), qui, pour servir de protection anti-forçage quand on visse sur le tourillon fileté (8) de la plaque de support (7) la tubulure filetée (5) de la plaque en console (14) de la poignée (1), se bloque dans une deuxième cavité (16) dans le bord extérieur (13) de la plaque en console (4) et qui entre en contact avec une arête d'arrêt (17) de la cavité (16).

2. Fixation de poignée selon la revendication 1, **caractérisée en ce que** les languettes de blocage (11, 15) façonnées sur l'épaulement (10) et sur la plaque de support (7) du récipient (2) ainsi que les cavités (12, 16) dans le bord extérieur (13) de la plaque en console (4) de la poignée (1) sont disposées de manière à être chacune face à face en diagonale afin de bloquer les languettes de blocage (11, 15).

3. Fixation de poignée selon la revendication 1 ou 2, **caractérisée en ce que** la poignée (1) conçue comme poignée tombante est articulée sur la plaque en console (4) à l'aide d'une jonction (3) de type charnière.

4. Fixation de poignée selon l'une des revendications 1 à 3, **caractérisée par** au moins un tenon de blocage (18) qui est façonné sur la poignée (1) et qui peut se bloquer pour maintenir en position (1a) basculée contre le récipient (2) la poignée (1) dans un évidement de blocage (19) dans le bord extérieur (13) de la plaque en console (4) de la poignée (1).

5. Fixation de poignée selon l'une des revendications 1 à 4, **caractérisée par** une butée façonnée sur la plaque en console (4) de la poignée (1) afin de maintenir la poignée (1) en position de transport (1b) déployée.

6. Fixation de poignée selon la revendication 5, **caractérisée par** deux traverses de butée (20) façonnées sur la plaque en console (4) et destinées à la poignée (1).

7. Fixation de poignée selon l'une des revendications 1 à 6, **caractérisée en ce que** la plaque de support (7) pour visser la plaque en console (4) de la poignée (1) est soufflée sur le récipient (2).

8. Fixation de poignée selon l'une des revendications 1 à 7, **caractérisée en ce que** la tubulure filetée (5) de la plaque en console (4) et le tourillon fileté (8) de la plaque de support (7) ont un filetage (6, 9) à trois pas dont le début de filet est à chaque fois tourné de 120°.
